# EUROPÄISCHE PATENTSCHRIFT

(11) **EP 0 511 426 B1**
(45) Veröffentlichungstag und Bekanntmachung des Hinweises auf die Patenterteilung: **08.02.1995**
(21) Anmeldenummer: 91107025.8
(22) Anmeldetag: 30.04.1991
(51) Int. Cl.: H01F 27/245

(54) **Drosselspule**
Choke coil
Bobine d'induction

(43) Veröffentlichungstag der Anmeldung: 04.11.1992
(73) Patentinhaber: SIEMENS AKTIENGESELLSCHAFT, 80333 München (DE)
(72) Erfinder: Stein, Werner, Dr.-Ing., W-8500 Nürnberg (DE)

(56) Entgegenhaltungen:
- FR-A- 2 428 900
- PATENT ABSTRACTS OF JAPAN vol. 6, no. 243 (E-145)(1121) 2. Dezember 1982 & JP-A-57 143 804 ( FUTABA DENJIKI K.K. ) 6. September 1982
- Brown Boveri Mitteilungen, 1956, N 6, S.187-205 : "Transformatoren und Drosselspulen mit radialer Blechung."

## Beschreibung

Die Erfindung betrifft eine Drosselspule mit mindestens einem aus radial geschichteten Blechen gefertigten eine Wicklung tragenden Schenkel und mit mindestens einem Joch.

Drosselspulen, insbesondere für Kompensationsanwendungen, werden üblicherweise mit einem einen Luftspalt aufweisenden Kern versehen, dessen Schenkel aus radial geschichteten Blechen besteht. Die Schenkel können dabei von mehreren axial aneinander gefügten Blechpaketen gebildet sein. Der magnetische Fluß im Kern konzentriert sich auf den Schenkel. Ein erheblicher Teil des Flusses findet jedoch, entsprechend der unterschiedlichen magnetischen Widerstände, außerhalb des Schenkels zwischen der Oberfläche des Schenkels und der auf dem Schenkel angeordneten Wicklung seinen Weg. Beim Eintritt dieses Flußanteils in das Joch treten dabei erhebliche lokale Verluste und sogenannte Heißstellen auf, die durch Wirbelströme entstehen können.

In den BBC-Mitteilungen 1956, Nr. 6, Seite 199 ist ein Eisenkern eines Einphasentransformators gezeigt, dessen Joche breiter als die Schenkel ausgeführt sind. Auf diese Weise kann zumindest ein kleiner Teil des Streuflusses zwischen Schenkel und Wicklung in die Joche geleitet werden. Gegenüber einem herkömmlichen Kern muß jedoch hier die bauliche Ausgestaltung der Joche wesentlich verändert werden. Darüber hinaus können trotzdem Heißstellen am Joch auftreten.

Aus der DE-OS 29 23 069 ist eine Drosselspule gemäß dem Oberbegriff des Anspruchs 1 bekannt, bei der zwischen Schenkel und Joch eine Querflußplatte aus geschichteten Blechen angeordnet ist. Ihre Schichtrichtung liegt quer zu der des Joches. Die Platte ist dabei bevorzugt so ausgebildet, daß die Möglichkeit eines senkrecht zur Schichtrichtung der Platte verlaufenden Flusses erschwert ist. Auch bei dieser Anordnung ist noch ein erheblicher Streufluß vorhanden, der senkrecht in die breiten Blechseiten der Querflußplatte eintreten kann.

Der Erfindung liegt die Aufgabe zugrunde eine Drosselspule anzugeben, bei der die Bildung von Heißstellen und die lokalen Verluste im Kern gegenüber dem Stand der Technik nochmals vermindert sind.

Die Lösung der Aufgabe gelingt mit einer Drosselspule gemäß den Merkmalen des Anspruchs 1. Auf diese Weise kann eine vorgegebene Drosselspule in ihrem Aufbau im wesentlichen erhalten bleiben. Es brauchen nur geringfügige mechanische Änderungen zur Verbesserung der magnetischen Eigenschaften vorgesehen zu werden. Durch die erfindungsgemäße Ausbildung der Drosselspule wird der Eintritt des Streuflusses an der Schenkeloberfläche zum Joch begünstigt, da er längs mit einem geringen magnetischen Widerstand in die Blechebene eintreten kann. Die Drosselspule weist somit an den kritischen Stellen zwischen Joch und Schenkel quasi eine Trichterwirkung für den Streufluß auf, der gezielt in die Bleche der Joche gelenkt wird.

Dabei ist es günstig, wenn die radiale Erstreckung der Blechpakete jeweils größer ist, als die Innenöffnung der auf dem jeweiligen Schenkel angeordneten Wicklung. Auf diese Weise wird ein möglichst großer Anteil des Streuflusses in das Blech gelenkt.

Die Blechpakete können dabei scheibenförmig ausgebildet und jeweils zwischen Schenkel und Joch angeordnet sein. Die Drosselspule braucht daher in ihrer Grundkonzeption nicht verändert zu werden. Diese Ausbildung ist auch bevorzugt, wenn die Schenkel ohnehin aus einzelnen axial aneinandergefügten Blechpaketen gefertigt sind. Es brauchen daher nur die endseitigen Blechpakete der Schenkel gegen größere ausgetauscht zu werden. Alternativ können die Blechpakete mit einer der Querschnittskontur des Schenkels angepaßten Aufstecköffnung versehen sein, so daß sie auf die Enden der Schenkel die Wicklung einfassend angeordnet sind. Diese Ausführung läßt sich auch bei bereits bestehenden Drosselspulen nachrüsten. Bevorzugt sollte die radiale Erstreckung der Blechpakete kleiner oder gleich der radialen Erstreckung der auf dem jeweiligen Schenkel angeordneten Wicklung sein, so daß ein möglichst großer Anteil des Streuflusses in den Kern gelenkt wird.

Weitere Vorteile der Erfindung ergeben sich aus der Beschreibung. Die Erfindung wird nachstehend anhand der Zeichnung und in Ausführungsbeispielen beispielhaft näher erläutert. Es zeigen:
FIG 1 eine Drosselspule in der Seitenansicht und
FIG 2 eine Drosselspule in der Draufsicht.

Die in FIG 1 gezeigte Drosselspule 1 weist einen Kern 3 auf, der zwei Joche 5a, 5b und zwei Schenkel 7a, 7b umfaßt. Die Schenkel 7a, 7b sind aus radial geschichteten Blechen gefertigt. Auf dem ersten Schenkel 7a ist eine Wicklung 9a (strichliert dargestellt) angeordnet. Der erste Schenkel 7a ist aus einzelnen Kernpaketen 17 gefertigt. Die aus den radial geschichteten Blechen hergestellten Kernpakete 17 sind dabei distanziert zueinander angeordnet. An den Verbindungsstellen zwischen den Enden des ersten Schenkels 7a und den Jochen 5a, 5b sind jeweils radial geschichtete Blechpakete 11a, 11b angeordnet. Die Blechpakete 11a, 11b bilden somit einen Teil des ersten Schenkels 7a. Die radiale Erstreckung C der Blechpakete 11a, 11b ist dabei jeweils größer als die radiale Erstreckung des Schenkels 7a und größer als die Erstreckung D der Innenöffnung 13 der Wicklung 9a jedoch kleiner oder gleich der größten radialen Erstreckung B der Wicklung 9a.

Bei einer derartigen Drosselspule 1 wird ein Streufluß, der sich zwischen dem Schenkel 7a und der Wicklung 9a fortsetzt durch die Blechpakete 11a, 11b in die Joche 5a, 5b geleitet. Der Eintritt des Streuflusses in die Blechpakete 11a, 11b ist dabei durch die radiale Schichtung der Bleche begünstigt. Der Gesamtfluß durch die Wicklung 9a kann sich gleichmäßig auf die gesamte Jochbreite verteilen.

Eine Alternative dazu ist beim zweiten Schwenkel 7b gezeigt. Auf dem zweiten Schenkel 7b ist eine Wicklung 9b angeordnet.

An den Verbindungsstellen zwischen dem zweiten Schenkel 7b und den Jochen 5a, 5b sind wiederum radial geschichtete Blechpakete 11c, 11d angeordnet. Die Blechpakete 11c, 11d sind kreisscheibenförmig ausgebildet und mit einer der Querschnittskontur des Schenkels 7b angepaßten Aufstecköffnung 15 versehen. Auf diese Weise können die Blechpakete 11c, 11d auf die Enden des Schenkels 7b aufgesteckt werden. Auch bei einer derartigen Ausbildung wird die Bildung von Heißstellen aufgrund der verbesserten Streuflußführung wesentlich verringert. Die lokalen Verlußte sind vermindert. Auch für diese Ausführung gelten die bereits oben aufgeführten Bemessungsregeln.

Bei der in FIG 2 gezeigten Ansicht der Drosselspule 1 ist die radiale Schichtung der Blechpakete 11a und 11c zu erkennen. Durch diese Anordnung kann ein entlang den Schenkeln 7a, 7b verlaufender Streufluß in Richtung der Blechschichten in die Blechpakete lla, llc eintreten.

Die hier gezeigten Varianten lassen sich auf verschiedenste Kernformen anwenden. Selbstverständlich kann auch jeweils nur eine der Varianten (Blechpakete lla, llb mit Schenkel 7a bzw. Blechpakete 11c, 11d mit Schenkel 7b) für sich bei einer Drosselspule realisiert werden. Auch sind Kombinationen zwischen den Varianten möglich. Wesentlicher Gedanke der aufgezeigten Ausführungsbeispiele ist, daß der Streufluß möglichst in Richtung der Blechschichten des Kerns 3 verlußtlos eintreten kann.

## Patentansprüche

1. Drosselspule (1), mit mindestens einem aus geschichteten Blechen gefertigten, eine Wicklung (9a,9b) tragenden Schenkel (7a,7b) mit im wesentlichen runden Querschnitt und mindestens einem Joch (5a,5b), wobei im Bereich der Verbindungsstelle zwischen Joch (5a,5b) und Schenkel (7a,7b) ein geschichtetes Blechpaket (lla,llb,llc,lld) angeordnet ist, dessen radiale Erstreckung größer als die des Schenkels (7a,7b) ist und das koaxial dazu angeordnet ist, **dadurch gekennzeichnet**, daß das Blechpaket (11a,11b,11c,11d) und der Schenkel (7a,7b) radial geschichtet sind, wobei das Blechpaket (11a,11b,11c,11d) im wesentlichen kreisscheibenförmig ausgebildet ist.

2. Drosselspule nach Anspruch 1, bei der die radiale Erstreckung des Blechpakets (11a,11b,11c,11d) größer ist, als die Innenöffnung der auf dem Schenkel (7a,7b) angeordneten Wicklung (9a,9b).

3. Drosselspule nach Anspruch 1 oder 2, bei der das Blechpaket (11a,11b,11c,11d) zwischen Schenkel (7a,7b) und Joch (5a,5b) angeordnet ist.

4. Drosselspule nach einem der Ansprüche 1 oder 2, bei der das Blechpaket (11a,11b,11c,11d) mit einer der Querschnittskontur des Schenkels (7a,7b) angepaßten Aufstecköffnung (15) versehen sind.

5. Drosselspule nach einem der Ansprüche 1 bis 4, bei der die radiale Erstreckung des Blechpakets (11a,11b,11c,11d) kleiner oder gleich der radialen Erstreckung der auf dem Schenkel (7a,7b) angeordneten Wicklung (9a,9b) ist.

## Claims

1. Choke coil (1) with at least one limb (7a, 7b) of essentially round cross-section which carries a winding (9a, 9b) and is made from radially layered sheets and with at least one yoke (5a, 5b), in the area of the connection point between yoke (5a, 5b) and limb (7a, 7b) a layered core stack (11a, 11b, 11c, 11d) being arranged, whose radial extension is larger than that of the limb (7a, 7b) and which is arranged coaxially to it, characterized in that the core stack (11a, 11b, 11c, 11d) and the limb (7a, 7b) are radially layered, the core stack (11a, 11b, 11c, 11d) being essentially in the form of a circular disk.

2. Choke coil according to Claim 1, in which the radial extension of the core stack (11a, 11b, 11c, 11d) is greater than the internal opening of the winding (9a, 9b) arranged on the limb (7a, 7b).

3. Choke coil according to Claim 1 or 2, in which the core stack (11a, 11b, 11c, 11d) is arranged between limb (7a, 7b) and yoke (5a, 5b).

4. Choke coil according to one of Claims 1 or 2, in which the core stack (11a, 11b, 11c, 11d) is provided with a plug-on opening (15) matched to the cross-sectional contour of the limb (7a, 7b).

5. Choke coil according to one of Claims 1 to 4, in which the radial extension of the core stack (11a, 11b, 11c, 11d) is smaller than or equal to the radial extension of the winding (9a, 9b) arranged on the limb (7a, 7b).

## Revendications

1. Bobine de réactance (1) comportant au moins une branche (7a,7b) qui est réalisée avec des tôles empilées et porte un enroulement (9a,9b) et possède une section transversale sensiblement circulaire, et au moins une culasse (5a,5b), et dans laquelle dans la zone du point de liaison entre la culasse (5a,5b) et la branche (7a,7b) est disposé un paquet de tôles empilées (11a,11b,11c,11d), dont l'étendue radiale est supérieure à celle de la branche (7a,7b) et qui est disposée coaxialement à cette branche, caractérisée par le fait que le paquet de tôles (11a,11b,11c,11d) et la branche (7a,7b) sont empilées radialement, le paquet de tôles (11a,11b,11c,11d) étant réalisé essentiellement avec la forme d'un disque circulaire.

2. Bobine de réactance suivant la revendication 1, dans laquelle l'étendue radiale du paquet de tôles (11a,11b, 11c,11d) est supérieure à la taille de l'ouverture intérieure de l'enroulement (9a,9b) disposé sur la branche (7a,7b).

3. Bobine de réactance suivant la revendication 1 ou 2, dans laquelle le paquet de tôles (11a,11b,11c,11d) est disposé entre une branche (7a,7b) et la culasse (5a,5b).

4. Bobine de réactance suivant l'une des revendications 1 ou 2, dans laquelle le paquet de tôles (11a, 11b,11c,11d) comporte une ouverture d'enfichage (15), qui est adaptée au contour, en coupe transversale, de la branche (7a,7b).

5. Bobine de réactance suivant l'une des revendications 1 à 4, dans laquelle l'étendue radiale du paquet de tôles (11a,11b,11c,11d) est inférieure ou égale à l'étendue radiale de l'enroulement (9a,9b) disposé sur la branche (7a,7b).
